# EUROPÄISCHE PATENTSCHRIFT

(11) **EP 3 212 835 B1**
(45) Veröffentlichungstag und Bekanntmachung des Hinweises auf die Patenterteilung: **24.08.2022**
(21) Anmeldenummer: 15787924.8
(22) Anmeldetag: 21.10.2015
(51) Int. Cl.: D06F 39/08, F04D 29/50, D06F 79/00, D06F 39/00, D06F 103/04, D06F 103/48, D06F 105/06, D06F 105/28

(54) **WÄSCHEPFLEGEGERÄT MIT EINER LAUGENPUMPE**
LAUNDRY CARE APPLIANCE WITH A DRAIN PUMP
APPAREIL DE TRAÎTEMENT DE LINGE AVEC POMPE DE DRAINAGE

(30) Priorität: 29.10.2014 DE 102014222050
(43) Veröffentlichungstag der Anmeldung: 06.09.2017
(73) Patentinhaber: BSH Hausgeräte GmbH, 81739 München (DE)
(72) Erfinder: BÖTTGER, Torsten, 01445 Radebeul (DE); HAHN, Kevin, 14548 Schwielowsee (DE); RÖMER, Raymond, 10965 Berlin (DE)
(86) Internationale Anmeldenummer: PCT/EP2015/074330
(87) Internationale Veröffentlichungsnummer: WO 2016/066485

(56) Entgegenhaltungen:
- EP-A2- 2 221 485
- CN-U- 201 722 529
- DE-A1- 3 825 500
- DE-A1- 4 303 839
- DE-C1- 3 209 542
- US-A- 3 136 254
- US-A- 3 257 950
- US-A- 3 836 001
- US-A1- 2002 048 513
- US-A1- 2012 114 473

## Beschreibung

Die vorliegende Erfindung betrifft ein Wäschepflegegerät mit einer Laugenpumpe.

Um einen effektiven Wäschepflegeprozess durchführen zu können, verfügen heutzutage großvolumige Wäschepflegegeräte über ein Umpumpsystem, durch das Waschlauge aus dem Laugenbehälter abgepumpt und dem Laugenbehälter anschließend erneut zugeführt werden kann. Um Waschlauge nach dem Wäschepflegeprozess aus dem Wäschepflegegerät zu entfernen, verfügen heutzutage Wäschepflegegeräte zudem über ein Abpumpsystem. Für das Umpumpsystem und das Abpumpsystem werden Pumpen benötigt, um ein wirksames Umpumpen, bzw. Abpumpen der Waschlauge zu gewährleisten.

In DE 32 09 542 C1 ist eine im Uhrzeiger- und Gegenuhrzeigersinn antreibbare radiale Kreiselpumpe als Umwälzpumpe in einer Geschirrspülmaschine beschrieben.

Die Gebrauchsmusterschrift CN 201 722 529 U zeigt eine Waschmaschine umfassend ein Umpumpsystem.

Die Patentschrift US 3,257,950 A offenbart ein Wäschepflegegerät mit einer Pumpe

Die Patentschrift US 3,836,001 A offenbart eine Pumpe.

Es ist die der Erfindung zugrundeliegende Aufgabe, ein Wäschepflegegerät anzugeben, das ausgebildet ist, um einen wirksamen Wäschepflegeprozess durchzuführen.

Diese Aufgabe wird durch Gegenstände mit den Merkmalen nach dem unabhängigen Anspruch gelöst. Vorteilhafte Ausführungsformen der Erfindung sind Gegenstand der Figuren, der Beschreibung und der abhängigen Ansprüche.

Gemäß einem ersten Aspekt der Erfindung wird die Aufgabe durch ein Wäschepflegegerät mit einem Umpumpsystem gelöst, wobei das Umpumpsystem einen Laugenbehälter mit einer Einlassöffnung und einer Ablassöffnung, eine Leitung, welche die Einlassöffnung und die Ablassöffnung verbindet, und eine Laugenpumpe zum Pumpen von Waschlauge durch das Umpumpsystem, mit einem Saugstutzen, mit einer Druckkammer, welche einen Umpumpstutzen und einen Abpumpstutzen aufweist, und mit einem Laufrad, umfasst, wobei die Laugenpumpe ausgebildet ist, die Waschlauge in einer zeitlichen Vorzugsdrehrichtung des Laufrads durch den Umpumpstutzen zu dem Laugenbehälter zu pumpen, und die Waschlauge in einer Abpumpdrehrichtung des Laufrads durch den Abpumpstutzen abzupumpen, wobei sich der Abpumpstutzen und der Umpumpstutzen tangential an die Druckkammer anschließen.

Dadurch wird der technische Vorteil erreicht, dass durch die zeitliche Vorzugsdrehrichtung des Laufrads der Laugenpumpe, die Waschlauge aus dem Umpumpsystem durch den Umpumpstutzen durch die Leitung erneut zu dem Laugenbehälter gepumpt wird, oder durch die Abpumpdrehrichtung des Laufrads die Waschlauge durch den Abpumpstutzen aus dem Wäschepflegegerät abgepumpt wird. Somit vereinigt die Laugenpumpe in Abhängigkeit der gewählten Drehrichtung des Laufrads eine Umpumpfunktion und eine Abpumpfunktion in einem Bauteil.

Bei herkömmlichen Wäschepflegegeräten mit einem Umpumpsystem werden normalerweise Laugenpumpen verwendet, die einphasig und mit einer Netzfrequenz angesteuert werden, und keine Vorzugsdrehrichtung aufweisen, und daher nicht über eine drehrichtungsabhängige Abpumpfunktion verfügen.

Während eines Umpumpvorgangs eines Wäschepflegegeräts der vorliegenden Erfindung bewegt sich das Laufrad der Laugenpumpe, in einer Vorzugsdrehrichtung, der zeitlichen Vorzugsdrehrichtung, um Waschlauge aus dem Umpumpsystem durch den Saugstutzen anzusaugen. Die angesaugte Waschlauge wird mit erhöhtem Druck an die Druckkammer der Laugenpumpe abgegeben. Die Waschlauge wird in einer kreisförmigen Bewegung in der Druckkammer bewegt, und kann durch den Umpumpstutzen, welcher sich tangential an die Druckkammer anschließt, aus der Druckkammer abgepumpt werden. Hierbei ist entscheidend, dass sich der Umpumpstutzen tangential an die Druckkammer anschließt, um zu gewährleisten, um die kreisförmige Bewegung der Waschlauge in der Druckkammer sich tangential in dem Umpumpstutzen fortsetzt, um die Waschlauge aus der Druckkammer abzupumpen. Durch die präzise tangentiale Anordnung des Umpumpstutzens in Bezug auf die durch die zeitliche Vorzugsdrehrichtung des Laufrads hervorgerufenen Strömungsrichtung der Waschlauge in der Druckkammer, wird ein wirksames Abpumpen der Waschlaugen durch den Umpumpstutzen erreicht, ohne dass Waschlauge durch den Abpumpstutzen abgepumpt wird.

Während eines Abpumpvorgangs bewegt sich das Laufrad der Laugenpumpe in einer Abpumpdrehrichtung, welche entgegengesetzt zur zeitlichen Vorzugsdrehrichtung ist. Dadurch wird die angesaugte Waschlauge in der Druckkammer in einer rotatorischen Bewegung bewegt, die entgegengesetzt zu der rotatorischen Bewegung der Waschlauge in der Druckkammer bei der zeitlichen Vorzugsdrehrichtung des Laufrads ist. Durch kann die Waschlauge in der Abpumpdrehrichtung durch den Abpumpstutzen, welcher sich auch tangential an die Druckkammer anschließt, aus der Druckkammer abgepumpt werden. Durch die präzise tangentiale Anordnung des Abpumpstutzens hinsichtlich der Abpumpdrehrichtung, wird ein wirksames Abpumpen der Waschlaugen durch den Abpumpstutzen erreicht, ohne dass die Waschlauge durch den Umpumpstutzen umgepumpt wird. Somit ist eine drehrichtungsabhängige Umpump- oder Abpumpfunktion der Laugenpumpe realisiert.

Aus diesem Grund ermöglicht der Einsatz die Laugenpumpe mit einer Umpump- und Abpumpfunktion eine Vereinfachung und Kostenreduktion beim Einsatz in Wäschepflegegeräten, da nur ein Motor mit einer hydraulischen Anordnung verwendet wird. Zudem kann die Laugenpumpe bestehende Laugenpumpen ersetzen, ohne mechanische Schnittstellen, sowie andere Elemente des Umpumpsystems, wie beispielsweise einen Zulauf- oder Ablaufschlauch zu ändern.

Unter einem Wäschepflegegerät wird ein Gerät verstanden, welches zur Wäschepflege eingesetzt wird, wie z.B. eine Waschmaschine oder ein Waschtrockner. Insbesondere wird unter solch einem Wäschepflegegerät ein Haushaltswäschepflegegerät verstanden. Also ein Wäschepflegegerät, welches im Rahmen der Haushaltsführung verwendet wird, und mit dem Wäsche in haushaltsüblichen Mengen behandelt wird.

In einer vorteilhaften Ausführungsform des Wäschepflegegeräts weist die Druckkammer einen Umpumpbereich mit dem Umpumpstutzen und einen Abpumpbereich mit dem Abpumpstutzen auf.

Dadurch wird der technische Vorteil erreicht, dass durch die Separierung des Umpumpbereichs von dem Abpumpbereich eine wirksame Trennung der Abpumpwege bei den unterschiedlichen Drehrichtungen des Laufrads gewährleistet wird. Die Separierung von Umpumpbereich und Abpumpbereich kann bevorzugt durch die Verwendung einer Trennwand zwischen Umpumpbereich und Abpumpbereich verbessert werden. Die Trennwand stellt eine physische Trennung zwischen Umpumpbereich und Abpumpbereich her, so dass bei entgegengesetzten rotatorischen Bewegungen der Waschlauge in der Druckkammer eine Blockade der Waschlaugenbewegung in der Druckkammer nach dem Umpumpbereich, bzw. nach dem Abpumpbereich, erreicht wird. Dadurch wird die Möglichkeit reduziert, dass die Waschlauge während eines Umpumpvorgangs nicht aus dem Umpumpbereich, sondern durch den Abpumpstutzen abgepumpt werden kann, bzw. dass die Waschlauge während eines Abpumpvorgangs nicht aus Abpumpbereich, sondern durch den Umpumpstutzen gepumpt wird.

In einer weiteren vorteilhaften Ausführungsform des Wäschepflegegeräts ist zwischen dem Umpumpbereich und dem Abpumpbereich eine Trennwand angeordnet, wobei die Trennwand einen Steg zur Trennung von Abpumpbereich und Umpumpbereich aufweist.

Dadurch wird der technische Vorteil erreicht, dass durch die Verwendung des Stegs der Trennwand eine besonders wirksame Trennung von Abpumpbereich und Umpumpbereich erreicht wird.

Erfindungsgemäß ist der Abpumpstutzen oder der Umpumpstutzen gegenüber der senkrechten Achse der Laugenpumpe in einen ersten Winkel, insbesondere in einem Winkel von weniger als 30°, geneigt, oder ist der Saugstutzen gegenüber der senkrechten Achse der Laugenpumpe in einem zweiten Winkel, insbesondere in einem Winkel von weniger als 90°, geneigt.

Dadurch wird der technische Vorteil erreicht, dass durch die unterschiedliche Neigungen von Abpumpstutzen, Umpumpstutzen oder Saugstutzen gegenüber der senkrechten Achse der Laugenpumpe die Luft des beim Ansaugen von Waschlauge durch den Saugstutzen entstehenden Waschlaugen-Luft-Gemisches wirksam durch den Abpumpstutzen oder Umpumpstutzen abgeführt werden kann. Die senkrechte Achse der Laugenpumpe ist senkrecht zu der waagrechten Achse der Laugenpumpe angeordnet und verläuft zentral zwischen Abpumpstutzen und Umpumpstutzen der Laugenpumpe. Die waagrechte Achse der Laugenpumpe verläuft in etwa parallel zum Saugstutzen. Durch die vorteilhafte Anordnung von Abpumpstutzen, Umpumpstutzen oder Saugstutzen gegenüber der senkrechten Achse der Laugenpumpe, kann eine potentiell entstehende zwei-phasige Mischung aus Waschlauge und Luft wirksam entweder durch den Abpumpstutzen oder durch den Umpumpstutzen abgepumpt werden, wodurch ein wirksamer Abpump-, bzw. Umpumpvorgang erreicht sichergestellt werden kann.

In einer weiteren vorteilhaften Ausführungsform des Wäschepflegegeräts weist der Abpumpstutzen einen ersten Durchmesser auf, und weist der Umpumpstutzen einen zweiten Durchmesser auf, wobei der erste Durchmesser größer als der zweite Durchmesser ist.

Dadurch wird der technische Vorteil erreicht, dass durch den größeren Durchmesser des Abpumpstutzens gegenüber dem Umpumpstutzen bei einer konstanten Pumpleistung der Laugenpumpe in einem bestimmten Zeitintervall eine größere Menge von Waschlauge durch den Abpumpstutzen abgepumpt werden kann, als durch den Umpumpstutzen. Dadurch kann der Abpumpvorgang zeitlich vorteilhaft gestaltet werden, so dass ein schnelles Abpumpen der Waschlauge aus dem Umpumpsystem ermöglicht wird.

In einer weiteren vorteilhaften Ausführungsform des Wäschepflegegeräts weist das Laufrad eine Mehrzahl von Laufradschaufeln auf, wobei die Laufradschaufeln gekrümmt sind.

Dadurch wird der technische Vorteil erreicht, dass durch die Krümmung der Laufradschaufeln eine Feingestaltung der Laufradschaufelgeometrie ermöglicht wird, um eine besonders vorteilhafte Strömungsbewegung der Waschlauge in der Druckkammer zu gewährleisten, insbesondere um unterschiedliche Fördermengen von Waschlaugen in Abhängigkeit von der Drehrichtung des Laufrads entweder durch den Umpumpstutzen oder durch den Abpumpstutzen zu pumpen. Die gekrümmten Laufradschaufeln können beispielsweise derart ausgestaltet sein, dass sie die Waschlauge in der zeitlichen Vorzugsdrehrichtung des Laufrads bevorzugt zu dem Umpumpstutzen der Druckkammer befördert, um ein wirksames Umpumpen der Waschlauge in dem Umpumpsystem zu ermöglichen. Die gekrümmten Laufradschaufeln können beispielsweise derart ausgestaltet sein, dass sie die Waschlauge in der Abpumpdrehrichtung des Laufrads bevorzugt zu dem Abpumpstutzen der Druckkammer befördert, um ein wirksames Abpumpen der Waschlauge aus dem Umpumpsystem zu gewährleisten.

In einer weiteren vorteilhaften Ausführungsform des Wäschepflegegeräts umfasst das Wäschepflegegerät ein Leistungserfassungselement zum Erfassen eines elektrischen Leistungswerts der Laugenpumpe, z.B. den drehmoment bildenden Strom, und umfasst das Wäschepflegegerät eine Steuerung, wobei die Steuerung ausgebildet ist, eine Strömungsgeschwindigkeit von Waschlauge in der Leitung in Abhängigkeit von dem erfassten elektrischen Leistungswert der Laugenpumpe zu bestimmen, und wobei die Steuerung ausgebildet ist, die Drehzahl des Laufrads in Abhängigkeit der bestimmten Strömungsgeschwindigkeit von Waschlauge zu steuern.

Dadurch wird der technische Vorteil erreicht, dass durch die Pumpenleistungsabhängige Bestimmung der Strömungsgeschwindigkeit eine einfache und zuverlässige Steuerung der Pumpleistung der Laugenpumpe in Abhängigkeit von der Strömungsgeschwindigkeit ermöglicht wird, ohne dass ein zusätzliches Bauteil zur Erfassung der Strömungsgeschwindigkeit in das Umpumpsystem des Wäschepflegegeräts eingebracht werden muss. Das Leistungserfassungselement kann anhand eines abfallenden erfassten elektrischen Leistungswertes der Laugenpumpe eine Reduktion der Strömungsgeschwindigkeit bestimmen, wodurch die Steuerung die Drehzahl des Laufrads der Laugenpumpe entsprechend steuern kann.

In einer weiteren vorteilhaften Ausführungsform des Wäschepflegegeräts umfasst das Leistungserfassungselement einen Stromsensor zum Erfassen eines Versorgungsstroms der Laugenpumpe.

Dadurch wird der technische Vorteil erreicht, dass durch die Verwendung des Stromsensors die Laugenpumpe wirksam gesteuert werden kann, ohne dass ein weiteres Sensorelement in das Wäschepflegegerät eingebaut werden muss. Der Stromsensor umfasst einen Schaltwiderstand, der den Versorgungsstrom der Laugenpumpe während eines Zeitintervalls erfasst. Der Versorgungstrom der Laugenpumpe ist abhängig von der durch die Laugenpumpe geförderten Menge von Waschlauge. Falls die Menge der durch die Pumpe geförderten Flüssigkeit abnimmt, kommt es zu einer Reduktion des Versorgungstroms der Pumpe.

In einer weiteren vorteilhaften Ausführungsform des Wäschepflegegeräts umfasst das Wäschepflegegerät einen Durchflusssensor zum Erfassen einer Strömungsgeschwindigkeit von Waschlauge in dem Umpumpsystem und eine Steuerung, wobei die Steuerung ausgebildet ist, die durch den Durchflusssensor erfasste Strömungsgeschwindigkeit mit der durch den erfassten elektrischen Leistungswert der Laugenpumpe bestimmten Strömungsgeschwindigkeit zu vergleichen, um einen Vergleichswert zu erhalten, und wobei die Steuerung ausgebildet ist, die Drehzahl des Laufrads in Abhängigkeit von dem erhaltenen Vergleichswert zu steuern.

Dadurch wird der technische Vorteil erreicht, dass durch den Vergleich der durch den Durchflusssensors bestimmten Strömungsgeschwindigkeit mit der anhand des elektrischen Leistungswerts der Laugenpumpe erfassten Strömungsgeschwindigkeit eine präzise Bestimmung der Strömungsgeschwindigkeit der Waschlauge in dem Umpumpsystem durchgeführt werden kann. Dadurch kann eine wirksame Strömungsgeschwindigkeits-abhängige Steuerung der Drehzahl des Laufrads der Laugenpumpe realisiert werden.

In einer weiteren vorteilhaften Ausführungsform des Wäschepflegegeräts weist das Wäschepflegegerät einen Vorratsbehälter zum Speichern von Waschlauge auf, wobei der Abpumpstutzen über eine Abpumpleitung mit einem Vorratsbehälter verbunden ist.

Dadurch wird der technische Vorteil erreicht, dass durch die Verwendung des Vorratsbehälters, welche mit dem Abpumpstutzen über die Abpumpleitung verbunden ist, die während des Abpumpvorgangs durch den Abpumpstutzen abgepumpte Waschlauge nicht aus dem Wäschepflegegerät entfernt und verworfen wird, sondern in dem Vorratsbehälter gespeichert wird. Die in dem Vorratsbehälter gespeicherte Waschlauge kann während eines nachfolgenden Waschgangs wieder verwendet werden, und aus dem Vorratsbehälter erneut dem Umpumpsystem zugeführt werden. Durch die Wiederverwendung der gespeicherten Waschlauge kann der Wasser- und Waschmittelverbrauch des Wäschepflegegeräts wirksam reduziert werden.

In einer weiteren vorteilhaften Ausführungsform des Wäschepflegegeräts weist die Laugenpumpe eine erste Blende oder eine erste Düse an dem Abpumpstutzen, und/ oder eine zweite Blende oder eine zweite Düse an dem Umpumpstutzen auf.

Dadurch wird der technische Vorteil erreicht, dass durch die Verwendung von Blenden oder Düsen an dem Abpumpstutzen oder an dem Umpumpstutzen eine Druckminderung der durch die entsprechenden Stutzen abgepumpten Waschlauge erreicht wird. Da sich an der Blende ein zusätzlicher Druckverlust ergibt, kann durch die Druckminderung an dem Abpumpstutzen, bzw. an dem Umpumpstutzen die Laugenpumpe bevorzugt ausgebildet sein, Waschlauge aus der Druckkammer in Abhängigkeit der Drehrichtung des Laufrads der Laugenpumpe entweder durch den Abpumpstutzen oder durch den Umpumpstutzen abzupumpen.

In einer weiteren vorteilhaften Ausführungsform des Wäschepflegegeräts weist die erste Blende oder die erste Düse an dem Abpumpstutzen einen dritten Durchmesser auf, und weist die zweite Blende oder die zweite Düse an dem Umpumpstutzen einen vierten Durchmesser auf, wobei der dritte Durchmesser größer als der vierte Durchmesser ist. Dadurch wird der technische Vorteil erreicht, dass die erste Blende oder die erste Düse an dem Abpumpstutzen einen größeren Durchmesser aufweist, als die zweite Blende oder die zweite Düse an dem Umpumpstutzen. Dadurch kann bei einer identischen Pumpleistung der Laugenpumpe in einem bestimmten Zeitintervall durch den Abpumpstutzen eine größere Menge von Waschlauge gepumpt werden, als durch den Umpumpstutzen. Dies ermöglicht ein effektives und schnelles Abpumpen der Waschlauge aus dem Umpumpsystem durch den Abpumpstutzen.

In einer weiteren vorteilhaften Ausführungsform des Wäschepflegegeräts ist der Abpumpstutzen über eine Abpumpleitung mit einer Abpumpöffnung des Wäschepflegegeräts verbunden, wobei die Abpumpöffnung an einer Außenseite des Wäschepflegegeräts in einer ersten Höhe angeordnet ist, und wobei die erste Höhe größer als eine zweite Höhe des Laugenbehälter in dem Wäschepflegegerät ist, wobei die zweite Höhe der höchste Punkt des Umpumpsystems ist

Dadurch wird der technische Vorteil erreicht, dass durch die Anordnung der Abpumpöffnung an der Außenseite des Wäschepflegegerät in der ersten Höhe, die über der zweiten Höhe des Laugenbehälters, also über dem höchsten Punkt des Umpumpsystems, liegt, der Druck, der von der Laugenpumpe aufgewendet werden muss, um die Waschlauge durch den Abpumpstutzen und die Abpumpöffnung aus dem Wäschepflegegerät abzupumpen, größer ist als der Druck, den die Laugenpumpe aufbringen muss, um die Waschlauge durch den Umpumpstutzen abzupumpen. Durch den Druckunterschied zwischen Abpump- und Umpumpvorgang kann eine wirksame drehrichtungsabhängige Selektion von Abpumpstutzen und Umpumpstutzen hinsichtlich eines durchzuführenden Abpump-, oder Umpumpvorgangs erreicht werden.

In einer weiteren vorteilhaften Ausführungsform des Wäschepflegegeräts hat die Laugenpumpe während eines Abpumpvorgangs eine Abpumpdruckhöhe und während eines Umpumpvorganges eine Umpumpdruckhöhe zu überwinden, wobei die Laugenpumpe ausgebildet ist, bei einer zu überwindenden Umpumpdruckhöhe die Waschlauge in einer zeitlichen Vorzugsdrehrichtung des Laufrads durch den Umpumpstutzen abzupumpen, und wobei die Laugenpumpe ausgebildet ist, bei einer zu überwindenden Abpumpdruckhöhe die Waschlauge in einer Abpumpdrehrichtung des Laufrads durch den Abpumpstutzen abzupumpen.

Dadurch wird der technische Vorteil erreicht, dass durch die hydraulische Ausgestaltung der Laugenpumpe ein Abpumpen der Waschlauge während des Abpumpvorgangs, bzw. ein Abpumpen der Waschlauge während es Umpumpvorgangs sichergestellt wird. Da sich die von der Laugenpumpe zu überwindende Druckhöhe zwischen Abpump- und Umpumpvorgang unterscheidet, ist die Laugenpumpe spezifisch ausgebildet in Abhängigkeit von einer unterschiedlichen Abpumpdruckhöhe bzw. Umpumpdruckhöhe, entweder das Laufrad in eine Abpumpdrehrichtung zu bewegen, um einen Abpumpvorgang durchzuführen oder das Laufrad in eine zeitliche Vorzugsdrehrichtung zu bewegen, um einen Umpumpvorgang durchzuführen.

In einer weiteren vorteilhaften Ausführungsform des Wäschepflegegeräts umfasst das Wäschepflegegerät eine Waschtrommel zur Aufnahme von Wäsche und eine Beladungserfassungseinrichtung zum Erfassen eines Gewichts von Wäsche in der Waschtrommel, wobei die Laugenpumpe ausgebildet ist, die Drehzahl des Laufrads in Abhängigkeit von dem erfassten Gewicht der Wäsche in der Waschtrommel zu steuern.

Dadurch wird der technische Vorteil erreicht, dass durch die Beladungserfassungseinrichtung, wie z.B. eine Einrichtung zur Bestimmung des Gewichts der Wäsche in der Waschtrommel, das Gewicht der Wäsche bestimmt werden kann. In Abhängigkeit des bestimmten Gewichts der Wäsche kann die Drehzahl des Laufrads bei einer großen Wäschemenge durch die Laugenpumpe erhöht werden, um ein wirksames Umpumpen der Waschlauge und eine wirksame Benetzung der Wäsche zu erreichen, wodurch eine wirksame Erwärmung der Waschlauge in dem Umpumpsystem sichergestellt werden kann.

Erfindungsgemäß weist die Laugenpumpe ein Heizelement auf, welches ausgebildet ist die Waschlauge in der Laugenpumpe zu erwärmen.

Dadurch wird der technische Vorteil erreicht, dass durch das Erwärmen der Waschlauge in der Laugenpumpe durch das Heizelement durch die hohe Strömungsgeschwindigkeit von Waschlauge in der Laugenpumpe eine besonders wirksame Übertragung von Wärme von dem Heizelement auf die Waschlauge erreicht wird.

Ausführungsbeispiele der Erfindung sind in den Zeichnungen dargestellt und werden im Folgenden näher beschrieben.

Es zeigen:
- Fig. 1: eine schematische Ansicht eines Wäschepflegegeräts;
- Fig. 2: eine schematische Ansicht eines Umpumpsystems mit einem Laugenbehälter und mit einem Steuerelement;
- Fig. 3: eine Seitenansicht einer Laugenpumpe; und
- Fig. 4: eine Seitenansicht einer Laugenpumpe.

Fig. 1 zeigt eine schematische Ansicht eines allgemeinen Wäschepflegegeräts 100, wie z.B. eine Waschmaschine. Das Wäschepflegegerät 100 umfasst einen Vorratsbehälter 101, der auch als Einspülschale bezeichnet wird, und in den Waschmittel oder andere flüssige Substanzen eingefüllt werden können. Das Wäschepflegegerät 100 umfasst eine Tür 103 zum Beladen des Wäschepflegegerätes 100 mit Wäsche.

Fig. 2 zeigt eine Ansicht eines Umpumpsystems 105 in einem Wäschepflegegerät 100 mit einer Waschtrommel 107 zur Aufnahme von Wäsche, mit einem Laugenbehälter 109 zur Aufnahme von Waschlauge, der eine Einlassöffnung 111 und eine Ablassöffnung 113 umfasst. Die Einlassöffnung 111 ist mit der Ablassöffnung 113 durch eine Leitung 115 verbunden. Die Leitung 115 umfasst eine Laugenpumpe 117, welche die Waschlauge während eines Umpumpvorgangs entweder durch die Ablassöffnung 113 aus dem Laugenbehälter 109 und durch die Einlassöffnung 111 erneut in den Laugenbehälter 109 pumpen kann, oder während eines Abpumpvorgangs die Waschlauge durch die Abpumpleitung 119 aus dem Umpumpsystem 105 abpumpen kann.

Während eines Umpumpvorgangs wird ein großer Teil der Waschlauge in dem Umpumpsystem 105 durch die Leitung 115 umgepumpt, so dass nur ein Teil der sich in dem Umpumpsystem 105 befindlichen Waschlauge in dem Laugenbehälter 109 vorhanden ist. Während des Umpumpvorgangs weist die Waschlauge in dem Laugenbehälter 109 einen Umpumpfüllstand 121 auf.

Vor dem Abpumpvorgang wird die Waschlauge nicht mehr durch die Leitung 115 gepumpt, sondern wird in dem Laugenbehälter 109 gesammelt, um für das Abpumpen zur Verfügung zu stehen, wobei die Waschlauge dabei in dem Laugenbehälter 109 einen Abpumpfüllstand 123 aufweist. Da sich vor dem Abpumpvorgang die gesamte Waschlauge in dem Laugenbehälter 109 befindet, ist der Abpumpfüllstand 123 größer als der Umpumpfüllstand 121.

In Fig. 3 ist die schematische Darstellung einer Laugenpumpe in einer Seitenansicht gezeigt. Die Laugenpumpe 117 umfasst eine Saugkammer 125 in die Waschlauge aus der Leitung 115 angesaugt werden kann und eine Druckkammer 127 aus der die angesaugte Waschlauge mit einem erhöhten Druck wieder an das Umpumpsystem 105 abgegeben werden kann. In der Laugenpumpe 117 ist ein Laufrad 129 angeordnet, welches beispielsweise als ein Propeller ausgebildet sein kann und eine oder mehrere Laufradschaufeln aufweist kann, und das Waschlauge von der Saugkammer 125 mit einem erhöhten Druck in die Druckkammer 127 befördern kann. In Fig. 3 kann das Laufrad 129 nicht dargestellt werden, da es sich im Inneren der Laugenpumpe 117 befindet.

Die Laugenpumpe 117 umfasst ferner einen Saugstutzen 131 der an der Saugkammer 125 angeordnet ist und der mit der Leitung 115 des Umpumpsystems 105 verbunden ist, um Waschlauge anzusaugen. Die Druckkammer 127 umfasst einen Umpumpstutzen 133 durch den die Laugenpumpe 117 die Waschlauge unter erhöhtem Druck an die Leitung 115 des Umpumpsystems 105 und an den Laugenbehälter 109 weiterleiten kann. Die Druckkammer 127 umfasst ferner einen Abpumpstutzen 135 der mit einer Abpumpleitung 119 des Wäschepflegegeräts 100 verbindbar ist, um die Waschlauge aus dem Umpumpsystem 105 und aus dem Wäschepflegegerät 100 abzupumpen.

In Fig. 4 ist die schematische Darstellung einer Laugenpumpe in einer Seitenansicht gezeigt. Die Blickrichtung in Fig. 4 ist auf die Druckkammer 127 gerichtet, wobei die Abdeckung der Druckkammer 127 entfernt ist, um den Innenraum der Druckkammer 127 darzustellen. In der Laugenpumpe 117 ist ein Laufrad 129 angeordnet, welches in der gewählten Darstellung nicht zu erkennen ist, und welches ausgebildet ist, Waschlauge von der Saugkammer 125, welche sich in der Zeichenebene hinter der Druckkammer 127 befindet und in Fig. 4 nicht abgebildet ist, mit einem erhöhten Druck in die Druckkammer 127 zu befördern. Die Laugenpumpe 117 ist ausgebildet, das Laufrad 129 in eine zeitliche Vorzugsdrehrichtung 145 oder in eine Abpumpdrehrichtung 147 zu bewegen. Die zeitliche Vorzugsdrehrichtung 145 kann beispielsweise gegen den Uhrzeigersinn erfolgen. Die Abpumpdrehrichtung 147 kann beispielsweise im Uhrzeigersinn erfolgen.

Ein Saugstutzen 131 ist an der Saugkammer 125 angeordnet, um Waschlauge aus dem Umpumpsystem 105 anzusaugen. Der Saugstutzen ist etwa um 5° gegenüber der waagrechten Achse 151 der Laugenpumpe 117 geneigt. Die Druckkammer 127 umfasst einen Umpumpstutzen 133 durch den die Laugenpumpe 117 die Waschlauge unter erhöhtem Druck an die Leitung 115 des Umpumpsystems 105 und an den Laugenbehälter 109 weiterleiten kann. Die Druckkammer 127 umfasst ferner einen Abpumpstutzen 135 der mit einer Abpumpleitung 119 des Wäschepflegegeräts 100 verbindbar ist, um die Waschlauge aus dem Umpumpsystem 105 und aus dem Wäschepflegegerät 100 abzupumpen. Der Abpumpstutzen 135 und Umpumpstutzen 133 ist etwa um 30° gegenüber der senkrechten Achse 149 der Laugenpumpe 117 geneigt.

Die Druckkammer 127 weist ferner eine Trennwand 137 mit einem Steg 139 auf, die derart in der Druckkammer 127 angeordnet ist, um einen Umpumpbereich 141 der Druckkammer 127 von einem Abpumpbereich 143 der Druckkammer 127 zu trennen. Der Umpumpbereich 141 der Druckkammer 127 steht mit dem Umpumpstutzen 133 in Kontakt, um während sich das Laufrad 129 in der zeitlichen Vorzugsdrehrichtung 145 bewegt, Waschlauge aus der Saugkammer 125 in die Druckkammer 127 zu befördern. Die angesaugte Waschlauge wird in einer kreisförmigen Bewegung in der zeitlichen Vorzugsdrehrichtung 145 in der Druckkammer 127 bewegt, anschließend in den Umpumpbereich 141 befördert und kann durch den Umpumpstutzen 133, welcher sich tangential an die Druckkammer 127 anschließt, aus der Druckkammer 127 abgepumpt werden. Hierbei bewirkt die Trennwand 137 mit dem Steg 139 eine wirksame Trennung zwischen dem Umpumpbereich 141 und dem Abpumpbereich 143, um zu verhindern, dass die angesaugte Waschlauge bei der zeitlichen Vorzugsdrehrichtung 145 des Laufrads 129 ebenfalls zum Teil über den Abpumpbereich 143 und den Abpumpstutzen 135 abgepumpt werden kann.

Da während des Betriebs des Wäschepflegegeräts 100 die Laugenpumpe 117 hauptsächlich die Waschlauge in dem Umpumpsystem 105 umpumpt und nur nach dem Ende des Wäschepflegeprogramms die Waschlauge aus dem Umpumpsystem 105 abpumpt, ist die Laugenpumpe 117 derart ausgeformt, dass die zeitliche Vorzugsdrehrichtung 145 gegenüber der Abpumpdrehrichtung 147 bevorzugt ist.

Wenn sich das Laufrad 129 in der Abpumpdrehrichtung 147 bewegt, wird ebenfalls Waschlauge aus der Saugkammer 125 in die Druckkammer 127 befördert. Durch die unterschiedliche Abpumpdrehrichtungen 147 des Laufrads 129, wird die angesaugte Waschlauge jedoch in einer kreisförmigen Bewegung in der Abpumpdrehrichtung 147 in der Druckkammer 127 bewegt, wobei die Abpumpdrehrichtung 147 der zeitlichen Vorzugsdrehrichtung 145 entgegengesetzt ist. Die Waschlauge wird dadurch in den Abpumpbereich 143 befördert und kann durch den Abpumpstutzen 135, welcher sich tangential an die Druckkammer 127 anschließt, aus der kreisförmigen Druckkammer 127 abgepumpt werden. Hierbei bewirkt, die Trennwand 137 mit dem Steg 139 eine wirksame Trennung zwischen dem Umpumpbereich 141 und dem Abpumpbereich 143, um zu verhindern, dass die angesaugte Waschlauge bei einer Abpumpdrehrichtung 147 des Laufrads 129 zum Teil über den Umpumpbereich 141 und den Umpumpstutzen 133 abgepumpt werden kann.

Die Funktion der Laugenpumpe 117 beruht auf unterschiedlichen Füllständen der Waschlauge in dem Umpumpsystem 105 bezogen auf einen Umpumpvorgang, bzw. einen Abpumpvorgang. Da die Waschlauge vor dem Abpumpvorgang nicht mehr an die Wäsche in der Waschtrommel 107 gebunden ist, sondern sich im Laugenbehälter 109, bzw. in dem Umpumpsystem 105 befindet, ist der Füllstand im Umpumpsystem 105 vor dem Abpumpvorgang höher, z.B. 80 cm, als während des Umpumpvorgangs, während dem ein Großteil der Waschlauge an der Wäsche gebunden vorliegt. Aufgrund der unterschiedlichen Füllstände der Waschlauge in dem Umpumpsystem 105 liegt während eines Abpumpvorgangs ein höherer Druck an der Laugenpumpe 117 an, als während eines Umpumpvorgangs. Der Druckunterscheid zwischen Abpump- und Umpumpvorgang kann bei der konstruktiven Auslegung der Laugenpumpe 117 und der Leitung 115 der hydraulischen Ströme durch die optimierte Gestaltung von Querschnitten und Düsen der Laugenpumpe 117 ausgeglichen werden, ohne die Funktion der zeitlichen und hydraulischen Trennung der beiden Pumpvorgänge zu stören.

Die Feinauslegung für die unterschiedlichen Förderströme während des Abpump-, bzw. Umpumpvorgangs kann durch eine optimierte Verwendung von gekrümmten Laufradschaufeln des Laufrads 129 mit einer vorteilhaften Geometrie, oder durch die Verwendung von Druckminderungselementen, wie z.B. Blenden und Düsen, an dem Umpumpstutzen 133 oder an dem Abpumpstutzen 135, oder durch eine gezielte Drehzahlvariation des Laufrads 129 in Abhängigkeit der Strömungsverhältnisse oder der Strömungsmengen der Waschlauge in dem Umpumpsystem 105 realisiert werden. Beispielsweise kann auch die Höhe der Positionierung der Ablauföffnung des Wäschepflegegeräts 100 genutzt werden, um einen Druckunterschied zwischen dem Abpumpvorgang und dem Umpumpvorgang zu realisieren.

Voraussetzung für die Realisierung ist die Verwendung eines drehrichtungsabhängigen Pumpenmotors, um das Laufrad 129 der Laugenpumpe 117 in eine zeitliche Vorzugsdrehrichtung 145 oder in eine Abpumpdrehrichtung 147 zu bewegen.

Somit wird durch die erfindungsgemäße Laugenpumpe 117 eine wirksame Trennung des Abpumpvorgangs und des Umpumpvorgangs in Abhängigkeit von unterschiedlichen Drehrichtungen 145, 147 des Laufrads 129 der Pumpe erreicht. Es muss nur ein gemeinsamer Motor für ein Abpump- und Umpumpsystem 105 des Wäschepflegegeräts 100 verwendet werden, wodurch Kosten, z.B. durch einen Verzicht auf einen weiteren Kabelsatz, entfallen. Aufgrund des Umpumpvorgangs kann zudem auf einen Sumpfverschluss des Laugenbehälters 109 verzichtet werden, da eine Waschmittelverschleppung durch diese Funktion umgangen wird.

Eine Rückbefeuchtung, bzw. eine fehlerhafte Trennung der Strömungswege durch eine Verstopfung, kann durch eine Motorstrom-Überwachung anhand der elektrischen Leistung der an der Laugenpumpe 117 anliegenden elektrischen Leistung, erkannt und damit verhindert werden.

Somit kann durch die Verwendung der Laugenpumpe 117 das gesamte Umpumpsystem 105 vereinfacht werden, wodurch eine platzsparende Umpumplösung erreicht wird. Die Laugenpumpe 117 kann auch bei Wäschepflegegeräten 100 mit herkömmlichen Umpumpsystemen 105 zum Einsatz kommen, ohne mechanische Schnittstellen ändern zu müssen, bzw. kann der herkömmlich verwendete Zulaufschlauch des Umpumpsystems 105 oder der Abpumpschlauch der Abpumpsystems verwendet werden. Durch die Verwendung des Umpumpstutzen 133 und des Abpumpstutzens 135 kann das Umpumpen, bzw. Abpumpen, ohne eine spezifische Steuerung der Laugenpumpe 117 realisiert werden.

Alle in Verbindung mit einzelnen Ausführungsformen der Erfindung erläuterten und gezeigten Merkmale können in unterschiedlicher Kombination in dem erfindungsgemäßen Gegenstand vorgesehen sein, um gleichzeitig deren vorteilhafte Wirkungen zu realisieren.

Der Schutzbereich der vorliegenden Erfindung ist durch die Ansprüche gegeben und wird durch die in der Beschreibung erläuterten oder den Figuren gezeigten Merkmale nicht beschränkt.

### Bezugszeichenliste

- 100: Wäschepflegegerät
- 101: Vorratsbehälter
- 103: Tür
- 105: Umpumpsystem
- 107: Waschtrommel
- 109: Laugenbehälter
- 111: Einlassöffnung
- 113: Ablassöffnung
- 115: Leitung
- 117: Laugenpumpe
- 119: Abpumpleitung
- 121: Umpumpfüllstand
- 123: Abpumpfüllstand
- 125: Saugkammer
- 127: Druckkammer
- 129: Laufrad
- 131: Saugstutzen
- 133: Umpumpstutzen
- 135: Abpumpstutzen
- 137: Trennwand
- 139: Steg
- 141: Umpumpbereich
- 143: Abpumpbereich
- 145: Zeitliche Vorzugsdrehrichtung
- 147: Sekundärdrehrichtung
- 149: Senkrechte Achse
- 151: Waagrechte Achse

## Patentansprüche

1. Wäschepflegegerät (100) mit einem Umpumpsystem (105), wobei das Umpumpsystem (105) einen Laugenbehälter (109) mit einer Einlassöffnung (111) und einer Ablassöffnung (113), eine Leitung (115), welche die Einlassöffnung (111) und die Ablassöffnung (113) verbindet, und eine Laugenpumpe (117) zum Pumpen von Waschlauge durch das Umpumpsystem (105), mit einem Saugstutzen (131), mit einer Druckkammer (127), welche einen Umpumpstutzen (133) und einen Abpumpstutzen (135) aufweist, und mit einem Laufrad (129), umfasst, wobei
die Laugenpumpe (117) ausgebildet ist, die Waschlauge in einer zeitlichen Vorzugsdrehrichtung (145) des Laufrads (129) durch den Umpumpstutzen (133) zu dem Laugenbehälter (109) zu pumpen, und die Waschlauge in einer Abpumpdrehrichtung (147) des Laufrads (129) durch den Abpumpstutzen (135) abzupumpen,
wobei sich der Abpumpstutzen (135) und der Umpumpstutzen (133) tangential an die Druckkammer (127) anschließen,
wobei der Abpumpstutzen (135) oder der Umpumpstutzen (133) gegenüber der senkrechten Achse (149) der Laugenpumpe (117) in einen ersten Winkel, insbesondere in einem Winkel von weniger als 30°, geneigt ist, oder wobei der Saugstutzen (131) gegenüber der senkrechten Achse (149) der Laugenpumpe (117) in einem zweiten Winkel, insbesondere in einem Winkel von weniger als 90°, geneigt ist, wobei die senkrechte Achse (149) der Laugenpumpe (117) senkrecht zu der waagrechten Achse (151) der Laugenpumpe (117) angeordnet ist und zentral zwischen Abpumpstutzen (135) und Umpumpstutzen (133) der Laugenpumpe (117) verläuft, wobei die waagrechte Achse (151) der Laugenpumpe (117) in etwa parallel zum Saugstutzen (131) verläuft,
wobei das Wäschepflegegerät (100) einen drehrichtungsabhängigen Pumpenmotor umfasst, um das Laufrad (129) der Laugenpumpe (117) in die zeitliche Vorzugsdrehrichtung (145) oder in die Abpumpdrehrichtung (147) zu bewegen, **dadurch gekennzeichnet, dass** die Laugenpumpe (117) ein Heizelement aufweist, welches ausgebildet ist, die Waschlauge in der Laugenpumpe (117) zu erwärmen.

2. Wäschepflegegerät (100) nach Anspruch 1, **dadurch gekennzeichnet, dass** die Druckkammer (127) einen Umpumpbereich (141) mit dem Umpumpstutzen (133) und einen Abpumpbereich (143) mit dem Abpumpstutzen (135) aufweist.

3. Wäschepflegegerät (100) nach Anspruch 2, **dadurch gekennzeichnet, dass** zwischen dem Umpumpbereich (141) und dem Abpumpbereich (143) eine Trennwand (137) angeordnet ist, wobei die Trennwand (137) einen Steg (139) zur Trennung von Abpumpbereich (143) und Umpumpbereich (141) aufweist.

4. Wäschepflegegerät (100) nach einem der vorangehenden Ansprüche, **dadurch gekennzeichnet, dass** der Abpumpstutzen (135) einen ersten Durchmesser aufweist, und dass der Umpumpstutzen (133) einen zweiten Durchmesser aufweist, wobei der erste Durchmesser größer als der zweite Durchmesser ist.

5. Wäschepflegegerät (100) nach einem der vorangehenden Ansprüche, **dadurch gekennzeichnet, dass** das Laufrad (129) eine Mehrzahl von Laufradschaufel aufweist, wobei die Laufradschaufeln gekrümmt sind.

6. Wäschepflegegerät (100) nach einem der vorangehenden Ansprüche, **dadurch gekennzeichnet, dass** das Wäschepflegegerät (100) ein Leistungserfassungselement zum Erfassen eines elektrischen Leistungswerts der Laugenpumpe (117) umfasst, dass
das Wäschepflegegerät (100) eine Steuerung umfasst, wobei die Steuerung ausgebildet ist, eine Strömungsgeschwindigkeit von Waschlauge in der Leitung (115) in Abhängigkeit von dem erfassten elektrischen Leistungswert der Laugenpumpe (117) zu bestimmen, und dass
die Steuerung ausgebildet ist, die Drehzahl des Laufrads (129) in Abhängigkeit der bestimmten Strömungsgeschwindigkeit von Waschlauge zu steuern.

7. Wäschepflegegerät (100) nach Anspruch 6, **dadurch gekennzeichnet, dass** das Leistungserfassungselement einen Stromsensor zum Erfassen eines Versorgungsstroms der Laugenpumpe (117) umfasst.

8. Wäschepflegegerät (100) nach einem der vorangehenden Ansprüche, **dadurch gekennzeichnet, dass** das Wäschepflegegerät (100) einen Vorratsbehälter zum Speichern von Waschlauge aufweist, wobei der Abpumpstutzen (135) über eine Abpumpleitung (119) mit dem Vorratsbehälter verbunden ist.

9. Wäschepflegegerät (100) nach einem der vorangehenden Ansprüche, **dadurch gekennzeichnet, dass** die Laugenpumpe (117) an dem Abpumpstutzen (135) eine erste Blende oder eine erste Düse, und/oder an dem Umpumpstutzen (133) eine zweite Blende oder eine zweite Düse aufweist.

10. Wäschepflegegerät (100) nach Anspruch 9, **dadurch gekennzeichnet, dass** die erste Blende oder die erste Düse an dem Abpumpstutzen (135) einen dritten Durchmesser aufweist, dass die zweite Blende oder die zweite Düse an dem Umpumpstutzen (133) einen vierten Durchmesser aufweist, wobei der dritte Durchmesser größer als der vierte Durchmesser ist.

11. Wäschepflegegerät (100) nach einem der vorangehenden Ansprüche, **dadurch gekennzeichnet, dass** der Abpumpstutzen (135) über eine Abpumpleitung (119) mit einer Abpumpöffnung des Wäschepflegegeräts (100) verbunden ist, wobei die Abpumpöffnung an einer Außenseite des Wäschepflegegeräts (100) in einer ersten Höhe angeordnet ist, und wobei die erste Höhe größer als eine zweite Höhe des Laugenbehälters (109) in dem Wäschepflegegerät (100) ist, wobei die zweite Höhe der höchste Punkt des Umpumpsystems (105) ist.

12. Wäschepflegegerät (100) nach einem der vorangehenden Ansprüche, **dadurch gekennzeichnet, dass** die Laugenpumpe (117) während eines Abpumpvorgangs eine Abpumpdruckhöhe und während eines Umpumpvorganges eine Umpumpdruckhöhe zu überwinden hat, und dass die Laugenpumpe (117) ausgebildet ist, wobei die Laugenpumpe (117) ausgebildet ist, bei einer zu überwindenden Umpumpdruckhöhe die Waschlauge in einer zeitlichen Vorzugsdrehrichtung (145) des Laufrads (129) durch den Umpumpstutzen (133) abzupumpen, und wobei die Laugenpumpe (117) ausgebildet ist, bei einer zu überwindenden Abpumpdruckhöhe die Waschlauge in einer Abpumpdrehrichtung (147) des Laufrads (129) durch den Abpumpstutzen (135) abzupumpen.

13. Wäschepflegegerät (100) nach einem der vorangehenden Ansprüche, **dadurch gekennzeichnet, dass** das Wäschepflegegerät (100) eine Waschtrommel (107) zur Aufnahme von Wäsche und eine Beladungserfassungseinrichtung zum Erfassen eines Gewichts von Wäsche in der Waschtrommel (107) umfasst, und dass die Laugenpumpe (117) ausgebildet ist, die Drehzahl des Laufrads (129) in Abhängigkeit von dem erfassten Gewicht der Wäsche in der Waschtrommel (107) zu steuern.

## Claims

1. Laundry care appliance (100) with a recirculation system (105), wherein the recirculation system (105) comprises a tub (109) with an inlet opening (111) and an outlet opening (113), a line (115) which connects the inlet opening (111) and the outlet opening (113) and a detergent-solution pump (117) for pumping detergent solution through the recirculation system (105), having a suction connector (131), having a pressure chamber (127), which has a recirculation connector (133) and a drainage connector (135), and having an impeller (129), wherein
the detergent-solution pump (117) is embodied to pump the detergent solution through the recirculation connector (133) to the tub (109) in a direction of rotation preferred in terms of timing (145) of the impeller (129) and to pump out the detergent solution through the drainage connector (135) in a drainage direction of rotation (147) of the impeller (129),
wherein the drainage connector (135) and the recirculation connector (133) are connected tangentially to the pressure chamber (127),
wherein the drainage connector (135) or the recirculation connector (133) is inclined at a first angle, in particular at an angle of less than 30°, in relation to the vertical axis (149) of the detergent-solution pump (117), or wherein the suction connector (131) is inclined at a second angle, in particular at an angle of less than 90°, in relation to the vertical axis (149) of the detergent-solution pump (117), wherein the vertical axis (149) of the detergent-solution pump (117) is arranged perpendicular to the horizontal axis (151) of the detergent-solution pump (117) and runs centrally between drainage connector (135) and recirculation connector (133) of the detergent-solution pump (117), wherein the horizontal axis (151) of the detergent-solution pump (117) runs approximately parallel to the suction connector (131),
wherein the laundry care appliance (100) comprises a direction of rotation-dependent pump motor, in order to move the impeller (129) of the detergent-solution pump (117) in the direction of rotation preferred in terms of timing (145) or in the drainage direction (147), **characterised in that** the detergent-solution pump (117) has a heating element, which is embodied to heat up the detergent solution in the detergent-solution pump (117).

2. Laundry care appliance (100) according to claim 1, **characterised in that** the pressure chamber (127) has a recirculation area (141) with the recirculation connector (133) and a drainage area (143) with the drainage connector (135).

3. Laundry care appliance (100) according to claim 2, **characterised in that** a partition wall (137) is arranged between the recirculation area (141) and the drainage area (143), wherein the partition wall (137) has a rib (139) to separate the drainage area (143) from the recirculation area (141).

4. Laundry care appliance (100) according to one of the preceding claims, **characterised in that** the drainage connector (135) has a first diameter and that the recirculation connector (133) has a second diameter, wherein the first diameter is greater than the second diameter.

5. Laundry care appliance (100) according to one of the preceding claims, **characterised in that** the impeller (129) has a plurality of impeller blades, wherein the impeller blades are curved.

6. Laundry care appliance (100) according to one of the preceding claims, **characterised in that** the laundry care appliance (100) includes a power detection element for detecting an electrical power value of the detergent-solution pump (117), that The laundry care appliance (100) has a controller, wherein the controller is embodied to determine a speed of flow of detergent solution in the line (115) as a function of the detected electrical power value of the detergent-solution pump (117), and that the controller is embodied to control the speed of rotation of the impeller (129) as a function of the determined speed of flow of the detergent solution.

7. Laundry care appliance (100) according to claim 6, **characterised in that** the power detection element comprises a current sensor for detecting a supply current of the detergent-solution pump (117).

8. Laundry care appliance (100) according to one of the preceding claims, **characterised in that** the laundry care appliance (100) has a reservoir for storage of detergent solution, wherein the drainage connector (135) is connected to the reservoir via a drainage line (119).

9. Laundry care appliance (100) according to one of the preceding claims, **characterised in that** the detergent-solution pump (117) has, on the drainage connector (135), a first aperture or a first nozzle and/or, on the recirculation connector (133), a second aperture or a second nozzle.

10. Laundry care appliance (100) according to claim 9, **characterised in that** the first aperture or a first nozzle on the drainage connector (135) has a third diameter, that the second aperture or a second nozzle on the recirculation connector (133) has a fourth diameter, wherein the third diameter is greater than the fourth diameter.

11. Laundry care appliance (100) according to one of the preceding claims, **characterised in that** the drainage connector (135) is connected via a drainage line (119) to a drainage opening of the laundry care appliance (100), wherein the drainage opening is arranged on an outer side of the laundry care appliance (100) at a first height, and wherein the first height is greater than a second height of the tub (109) in the laundry care appliance (100), wherein the second height is the highest point of the recirculation system (105).

12. Laundry care appliance (100) according to one of the preceding claims, **characterised in that,** during a drainage process, the detergent-solution pump (117) has to overcome a drainage pressure level and during a recirculation process, the detergent-solution pump (117) has to overcome a recirculation pressure level, and that the detergent-solution pump (117) is embodied, wherein the detergent-solution pump (117) is embodied, for a recirculation pressure level to be overcome, to pump out the detergent solution in a direction of rotation preferred in terms of timing (145) of the impeller (129) through the recirculation connector (133), and wherein the detergent-solution pump (117) is embodied, for a drainage pressure level to be overcome, to pump out the detergent solution in a drainage direction of rotation (147) of the impeller (129) through the drainage connector (135).

13. Laundry care appliance (100) according to one of the preceding claims, **characterised in that** the laundry care appliance (100) has a laundry drum (107) for receiving laundry and a load detection device for detecting a weight of laundry in the laundry drum (107), and that the detergent-solution pump (117) is embodied to control the speed of rotation of the impeller (129) as a function of the detected weight of the laundry in the laundry drum (107).

## Revendications

1. Appareil d'entretien du linge (100) comprenant un système de transvasement par pompage (105), dans lequel le système de transvasement (105) comprend un compartiment à lessive (109) présentant un orifice d'entrée (111) et un orifice de sortie (113), un conduit (115), lequel raccorde l'orifice d'entrée (111) et l'orifice de sortie (113), et une pompe à lessive (117) pour le pompage de la lessive de linge par le système de transvasement (105), avec une buse d'aspiration (131), comprenant une chambre sous pression (127), laquelle comprend une buse de transvasement par pompage (133) et une buse de vidange par pompage (135), et comprenant une roue mobile (129),
la pompe à lessive (117) étant réalisée pour pomper au compartiment à lessive (109) la lessive de linge dans un sens prédominant de rotation (145) dans le temps de la roue mobile (129) au moyen de la buse de transvasement (133), et vidanger la lessive de linge dans un sens rotatif de vidange (147) de la roue mobile (129) au moyen de la buse de vidange (135),
la buse de vidange (135) et la buse de transvasement (133) raccordant tangentiellement la chambre sous pression (127),
la buse de vidange (135) ou la buse de transvasement (133) étant inclinée par rapport à l'axe perpendiculaire (149) de la pompe à lessive (117) à un premier angle, en particulier à un angle de moins de 30°, ou la buse d'aspiration (131) étant inclinée par rapport à l'axe perpendiculaire (149) de la pompe à lessive (117) à un deuxième angle, en particulier à un angle de moins de 90°, l'axe perpendiculaire (149) de la pompe à lessive (117) étant agencé à la perpendiculaire de l'axe horizontal (151) de la pompe à lessive (117) et passant au centre entre la buse de vidange (135) et la buse de transvasement (133) de la pompe à lessive (117), l'axe horizontal (151) de la pompe à lessive (117) passant à peu près en parallèle à la buse d'aspiration (131),
l'appareil d'entretien du linge (100) comprenant un moteur de pompage dépendant du sens de rotation pour déplacer la roue mobile (129) de la pompe à lessive (117) dans le sens de rotation prédominant dans le temps (145) ou dans le sens de rotation de vidange (147), **caractérisé en ce que** la pompe à lessive (117) comprend un élément chauffant, lequel est réalisé pour chauffer la lessive du linge dans la pompe à lessive (117).

2. Appareil d'entretien du linge (100) selon la revendication 1, **caractérisé en ce que** la chambre sous pression (127) comprend une zone de transvasement (141) comprenant la buse de transvasement (133) et une zone de vidange (143) comprenant la buse de vidange (135).

3. Appareil d'entretien du linge (100) selon la revendication 2, **caractérisé en ce qu'**entre la zone de transvasement (141) et la zone de vidange (143) se trouve une paroi de séparation (137), la paroi de séparation (137) comprenant un montant (139) qui sépare la zone de vidange (143) et la zone de transvasement (141).

4. Appareil d'entretien du linge (100) selon l'une des revendications précédentes, **caractérisé en ce que** la buse de vidange (135) a un premier diamètre et **en ce que** la buse de transvasement (133) a un deuxième diamètre, le premier diamètre étant plus grand que le deuxième diamètre.

5. Appareil d'entretien du linge (100) selon l'une des revendications précédentes, **caractérisé en ce que** la roue mobile (129) comprend une pluralité de pales, les pales étant recourbées.

6. Appareil d'entretien du linge (100) selon l'une des revendications précédentes, **caractérisé en ce que** l'appareil d'entretien du linge (100) comprend un élément de détection de puissance qui détecte la valeur de puissance électrique de la pompe à lessive (117), **en ce que**
l'appareil d'entretien du linge (100) comprend une commande, la commande étant réalisée pour déterminer une vitesse de courant de la lessive du linge dans le conduit (115) en fonction de la valeur de puissance électrique détectée de la pompe à lessive (117), et **en ce que**
la commande est réalisée pour commander le régime de la roue mobile (129) en fonction de la vitesse de courant déterminée de la lessive du linge.

7. Appareil d'entretien du linge (100) selon la revendication 6, **caractérisé en ce que** l'élément de détection de la puissance comprend un détecteur de courant qui détecte le courant d'alimentation de la pompe à lessive (117).

8. Appareil d'entretien du linge (100) selon l'une des revendications précédentes, **caractérisé en ce que** l'appareil d'entretien du linge (100) comprend un récipient de stockage qui stocke la lessive de lavage, la buse de vidange (135) étant raccordée par un conduit de vidange (119) au récipient de stockage.

9. Appareil d'entretien du linge (100) selon l'une des revendications précédentes, **caractérisé en ce que** la pompe à lessive (117) comprend, sur la buse de vidange (135), un premier bandeau ou un premier gicleur, et/ou sur la buse de transvasement (133), un deuxième bandeau ou un deuxième gicleur.

10. Appareil d'entretien du linge (100) selon la revendication 9, **caractérisé en ce que** le premier bandeau ou le premier gicleur a, sur la buse de vidange (135), un troisième diamètre, **en ce que** le deuxième bandeau ou le deuxième gicleur a, sur la buse de transvasement (133), un quatrième diamètre, le troisième diamètre étant plus grand que le quatrième diamètre.

11. Appareil d'entretien du linge (100) selon l'une des revendications précédentes, **caractérisé en ce que** la buse de vidange (135) est raccordée à un orifice de vidange de l'appareil d'entretien du linge (100) par un conduit de vidange (119), l'orifice de vidange se trouvant sur un côté extérieur de l'appareil d'entretien du linge (100) à une première hauteur, et la première hauteur étant plus grande qu'une deuxième hauteur du compartiment à lessive (109) dans l'appareil d'entretien du linge (100), la deuxième hauteur étant le point le plus haut du système de transvasement (105).

12. Appareil d'entretien du linge (100) selon l'une des revendications précédentes, **caractérisé en ce que** la pompe à lessive (117), pendant un processus de vidange, doit vaincre un niveau de pression de vidange, et pendant un processus de transvasement, un niveau de pression de transvasement, et **en ce que** la pompe à lessive (117) est réalisée, la pompe à lessive (117) étant réalisée, en cas de niveau de pression de transvasement à vaincre, pour vidanger par pompage la lessive de linge dans un sens prédominant de rotation (145) dans le temps de la roue mobile (129) au moyen de la buse de transvasement (133), et la pompe à lessive (117) étant réalisée pour, en cas de niveau de pression de vidange à vaincre, vidanger par pompage, la lessive de lavage dans un sens de rotation de vidange (147) de la roue mobile (129) au moyen de la buse de vidange (135).

13. Appareil d'entretien du linge (100) selon l'une des revendications précédentes, **caractérisé en ce que** l'appareil d'entretien du linge (100) comprend un tambour de lavage (107) pour le logement du linge et un dispositif de détection de charge qui détecte le poids du linge dans le tambour du linge (107) et **en ce que** la pompe à lessive (117) est réalisée pour commander le régime de la roue mobile (129) en fonction du poids détecté du linge dans le tambour de lavage (107).
